# EUROPÄISCHE PATENTSCHRIFT

(11) **EP 0 442 331 B1**
(45) Veröffentlichungstag und Bekanntmachung des Hinweises auf die Patenterteilung: **01.06.1994**
(21) Anmeldenummer: 91101318.3
(22) Anmeldetag: 01.02.1991
(51) Int. Cl.: F01N 3/02, F01N 3/04

(54) **Verfahren und Vorrichtung zur Verminderung der Ortbarkeit von Gasen**
Method and apparatus for diminishing the possibility of gas detection
Procédé et dispositif pour diminuer la possibilité de repérage des gaz

(43) Veröffentlichungstag der Anmeldung: 21.08.1991
(73) Patentinhaber: Klöckner-Humboldt-Deutz Aktiengesellschaft, 51149 Köln (DE); Motoren-Werke Mannheim Aktiengesellschaft, D-68140 Mannheim (DE)
(72) Erfinder: Hitziger, Hubert-Peter, Dr., W-6520 Worms (DE); Pleimling, Helmut, W-5063 Overath (DE); Dietrich, Werner, Dr., W-6148 Heppenheim (DE)
(74) Vertreter: Nau, Walter, Dipl.-Ing.

(56) Entgegenhaltungen:
- DE-A- 3 210 697
- DE-A- 3 437 750
- DE-A- 3 726 163
- DE-A- 3 821 138
- FR-A- 864 188
- FR-A- 2 508 098
- GB-A- 2 161 397
- US-A- 4 326 378
- US-A- 4 505 726

## Beschreibung

Die Erfindung betriffl ein Verfahren und eine Vorrichtung zur Verminderung der Ortbarkeit von Gasen, insbesondere von Abgasen einer Dieselbrennkraftmaschine.

Abgase von Dieselbrennkraftmaschinen können aufgrund ihrer Emission von elektromagnetischen Wellen im sichtbaren und infraroten Bereich geortet werden. Im sichtbaren Bereich spielt bei Kaltstart und Warmlaufbetrieb die Weiß- und Blaurauchemission, beim Warmstart, Beschleunigen und unter Last die Schwarzrauchemission eine Rolle. Im Infrarotbereich strahlt die gesamte Abgasmasse in Abhängigkeit von ihrer Temperatur. Besonders intensiv emittiert der Dieselruß, der ein schwarzer Strahler ist.

Die durch Emissionen im sichtbaren und unsichtbaren Bereich bedingte Ortbarkeit von Abgasen kann speziell in militärischen Anwendungsfällen unerwünscht sein.

In der GB-A 2,161,397 ist eine Vorrichtung zur Nachbehandlung der Abgase von Dieselmotoren beschrieben, bei der im gesamten Betriebsbereich der Diesel-Brennkraftmaschine das Abgas gefiltert und anschließend gekühlt wird und in gewissen Fällen vor dem Kühlen aufgeheizt werden kann.

Der Erfindung liegt die Aufgabe zugrunde, die Lösung der gattungsbildenen Schrift dahingehend zu verbessern, die Ortbarkeit der Abgase von Brennkraftmaschinen insbesondere von Dieselbrennkraftmaschinen in deren gesamten Betriebsbereich einschließlich Kaltstart und Warmlauf zu verhindern.

Die Aufgabe wird durch die kennzeichnenden Merkmale der Ansprüche 1 und 3 gelöst.

Durch die Filterung der Abgase werden in erster Linie die gut sichtbaren und intensiv wärmestrahlenden Rußpartikel beseitigt. Der kalte aber ebenfalls gut sichtbare Weiß- und Blauqualm wird durch Aufheizen entflammt und verbrennt aufgrund des im Abgas der Dieselbrennkraftmaschine enthaltenen Restsauerstoffs zu unsichtbarem Kohlendioxid und Wasserdampf. Dabei ist es grundsätzlich gleich, ob der Weiß- und Blauqualm vor oder nach dem Filtern des Abgases aufgeheizt wird. Das Aufheizen vor dem Filtern hat jedoch den Vorteil, daß nur eine Abgasaufheizvorrichtung erforderlich ist um die Kohlenwasserstoffe im Abgas zu verbrennen und das Partikelfilter zur Regeneration aufzuheizen.

Durch das Abkühlen des Abgases verringert sich dessen Strahlungsintensität im Infrarotbereich. Da die Abgaswärme zur Regeneration der Partikelfiltervorrichtung benötigt wird und da bei der Regeneration in der Partikelfiltervorrichtung selbst Wärme anfällt, ist es zweckmäßig, die Kühlung des Abgases nach der Filterung vorzunehmen und deshalb die Abgaskühlvorrichtung in Strömungsrichtung hinter der Partikelfiltervorrichtung anzuordnen. Die Abgaskühlvorrichtung wirkt in allen Betriebspunkten der Dieselbrennkraftmaschine, während die Abgasaufheizvorrichtung nur zur Verbrennung des Weiß- und Blauqualms und zur Regeneration der Partikelfiltervorrichtung benötigt wird.

Für eine thermische Regeneration eignen sich besonders monolitische Keramikfilter. Ihre Aufheizung kann mittels elektrischer Widerstandsheizung oder mittels Flammheizung erfolgen. Die elektrische Widerstandsheizung bietet den Vorteil, daß sie beim Heizen keinen Restsauerstoff verbraucht, und deshalb zur Verbrennung der Kohlenwasserstoffe während des Kaltstarts und Warmlaufs besonders geeignet ist. Dem gegenüber hat die Flammheizung den Vorteil, mit geringer elektrischer Energie betrieben zu werden. Das wiederrum bietet die Möglichkeit, die Flammheizung vor Inbetriebnanme der Dieselbrennkraftmaschine zu betreiben. Dadurch kann die Dieselbrennkraftmaschine über die Abgaskühlvorrichtung vorgewärmt werden, falls diese an das Flüssigkeitskühlsystem der Dieselbrennkraftmaschine angeschlossen ist. Auf diese Weise wird die Bildung von Weiß- und Blauqualm weitgehend vermieden und dessen evtl. vorhandene Reste werden sofort verbrannt, so daß eine optische Ortung der Dieselbrennkraftmaschine auch bei einem Kaltstart kaum möglich ist.

So lange eine optische Tarnung der Dieselbrennkraftmaschine nicht erforderlich oder gewünscht ist, kann durch eine vorteilhafte Weiterbildung der Erfindung die Abgaskühlvorrichtung umgangen und damit außer Kraft gesetzt werden. In diesem Fall strömt das Abgas ungekühlt ins Freie, wodurch Kühlleistung und damit Kraftstoff gespart werden.

Durch eine vorteilhafte Ausbildung der Abgaskühlvorrichtung wird ein Korrosionsschutz gegen die heißen schwefeldioxidhaltigen Abgase und gegen agressive Bestandteile des Kühlwassers erreicht. Dieser Vorteil wirkt sich besonders bei Schiffdieselmotoren aus, bei denen die Korrosionsgefahr wegen des hohen Schwefelgehaltes des Kraftstoffs und -bei Seewasserkühlung- wegen der Agressivität des Seewassers besonders hoch ist.

Weitere Merkmale ergeben sich aus der folgenden Beschreibung und der Zeichnung, in der Ausführungsbeispiele der Erfindung schematisch dargestellt sind.

Die Figur zeigt:
eine schematische Darstellung der Dieselbrennkraftmaschine mit einer Vorrichtung zur Verminderung der Ortbarkeit der Abgase.

Die Dieselbrennkraftmaschine 1 wird über die Ansaugluftleitung 8 mit Verbrennungsluft versorgt und gibt ihrerseits die Abgase an die Abgasleitung 2 ab. In der Abgasleitung 2 sind in Strömungsrichtung hintereinander geschaltet eine Abgasaufheizvorrichtung 3, eine Partikelfiltervorrichtung 4 und eine Abgaskühlvorrichtung 5 vorgesehen. Der Abgaskühlvorrichtung 5 ist eine Umgehungsleitung 6 mit einer Absperrvorrichtung 7 parallel geschaltet.

Die Vorrichtung funktioniert folgendermaßen: Die Abgase der Dieselbrennkraftmaschine 1 werden über die Abgasleitung 2 zur Partikelfiltervorrichtung 4 geleitet, in der der Abgasruß weitgehend ausgefiltert wird. Anschließend gelangt das gereinigte Abgas in die Abgaskühlvorrichtung 5, in der das Abgas gekühlt wird. Hierbei handelt es sich vorzugsweise um einen Keramikwärmetauscher, der besonders widerstandsfähig gegen das heiße, korrosive Abgas und gegen das Kühlwasser ist.

Im Falle eines Fahrzeugs steht der Kühlkreislauf der Abgaskühlvorrichtung 5 mit dem der Dieselbrennkraftmaschine in Verbindung, so daß die Kühlwärme der Dieselbrennkraftmaschine 1 und der Abgaskühlvorrichtung 5 in einem gemeinsamen Rückkühler an die Luft angegeben wird. Für den Fall, daß die Abkühlung der Abgase nicht erforderlich ist, steht eine Umgehungsleitung 6 mit einer Absperrvorrichtung 7 zur Verfügung.

Bei der Partikelfiltervorrichtung 4 handelt es sich um monolithische Keramikfilter oder keramische Wickelkerzenfilter oder andere Filter bekannter oder möglicher Bauart. Wenn diese Filter mit Ruß belegt sind, können sie z. B. durch Abbrennen regeneriert werden. Die dazu erforderliche Wärme liefert die Abgasaufheizvorrichtung 3. Mit der Abgasaufheizvorrichtung 3 wird das Abgas auch während des Kaltstarts und Warmlaufens der Dieselbrennkraftmaschine 1 aufgeheizt. Dadurch wird evtl. entstehender Weiß- oder Blauqualm verbrannt und die Erkennbarkeit der Dieselbrennkraftmaschine auch bei einem Kaltstart verhindert. Ebenso eignen sich aber alle anderen Regenerierverfahren, die nach der Aufheizmethode oder aber nach der Methode der Absenkung der Reaktionstemperaturen von Ruß, Weiß- und Blaurauch funktionieren.

Die Abgasaufheizvorrichtung 3 kann auch zur Vorwärmung der Dieselbrennkraftmaschine und zur Standheizung verwendet werden. In diesem Fall wird die Abgaskühlvorrichtung 5 dazu benutzt über den gemeinsamen Kühlkreislauf die Dieselbrennkraftmaschine 1 und einen evtl. vorhandenen Heizungswärmetauscher aufzuheizen. Dazu ist vorteilhafterweise eine elektrische Kühlwasserpumpe vorgesehen, die auch bei stillstehender Dieselbrennkraftmaschine den Kühlkreislauf in Gang hält.

Im stationären Anwendungsfall kann es von Vorteil sein, die Abgaskühlvorrichtung 5 als Teil einer Totalenergieanlage zu verwenden. Diese Möglichkeit besteht auch bei Schiffsantrieben, wobei hier im Falle fehlenden Wärmebedarfs eine Frischwasserkühlung der Abgaskühlvorrichtung 5 möglich ist.

Durch die erfindungsgemäße Vorrichtung ist es möglich, durch Reinigen und Kühlen des Abgases die Ortung von Dieselbrennkraftmaschinen erheblich zu erschweren, und zwar bei deren Einsatz in Fahrzeugen, Schiffen und Stationäranlagen.

## Patentansprüche

1. Verfahren zur Minderung der Ortbarkeit von Abgasen einer Diesel-Brennkraftmaschine, bei dem im gesamten Betriebsbereich der Diesel-Brennkraftmaschine das Abgas gefiltert und anschließend gekühlt wird und in gewissen Betriebsbereichen vor dem Kühlen aufgeheizt werden kann,
*dadurch gekennzeichnet,* daß das Aufheizen der Abgase während des Kaltstarts und des Warmlaufens der Dieselbrennkraftmaschine zur Verbrennung im Abgas enthaltener Kohlenwasserstoffe erfolgt, um dadurch auch die Ortbarkeit von sichtbarer Kohlenwasserstoffemission zum mindern.

2. Verfahren nach Anspruch 1,
*dadurch gekennzeichnet,* daß das Aufheizen der Abgase vor dem Filtern derselben erfolgt.

3. Vorrichtung zur Durchführung des Verfahrens nach Anspruch 1, mit einer Dieselbrennkraftmaschine (1), deren Abgase in einer Abgasleitung (2) geführt sind, wobei in der Abgasleitung (2) in Strömungsrichtung gesehen hintereinander geschaltet eine Partikelfiltervorrichtung (4) und eine Abgaskühlvorrichtung (5) sowie vor der Partikelfiltervorrichtung (4) gegebenenfalls eine Abgasaufheizvorrichtung (3) angeordnet sind,
*dadurch gekennzeichnet,* daß die Partikelfiltervorrichtung (4) als monolithisches Keramikfilter ausgebildet ist.

4. Vorrichtung nach Anspruch 3,
*dadurch gekennzeichnet,* daß die Abgasaufheizvorrichtung (3) als eine elektrische Widerstandsheizung ausgebildet ist.

5. Vorrichtung nach Anspruch 3,
*dadurch gekennzeichnet,* daß die Abgasaufheizvorrichtung (3) als eine Flammheizung ausgebildet ist.

6. Vorrichtung nach einem der Ansprüche 3 bis 5,
*dadurch gekennzeichnet,* daß vor oder im Filter (4) eine Vorrichtung zur Absenkung der Reaktionstemperaturen von Ruß, Blau- und Weißrauch angeordnet ist.

7. Vorrichtung nach einem der Ansprüche 3 bis 6,
dadurch gekennzeichnet, daß die Abgaskühlvorrichtung (5) als korrosionsfester, vorzugsweise keramischer Wasser-Gaskühler ausgebildet ist.

8. Vorrichtung nach Anspruch 7,
dadurch gekennzeichnet, daß der Kühlkreislauf der Abgaskühlvorrichtung (5) mit dem Kühlkreislauf der Dieselbrennkraftmaschine (1) in Wirkverbindung steht.

9. Vorrichtung nach Anspruch 7,
dadurch gekennzeichnet, daß die Abgaskühlvorrichtung (5) direkt von Seewasser beaufschlagbar ist.

10. Vorrichtung nach einem der Ansprüche 3 bis 9,
dadurch gekennzeichnet, daß eine absperrbare Umgehungsleitung (6) für die Abgaskühlvorrichtung (5) vorgesehen ist.

## Claims

1. A method for reducing the extent to which the exhaust gases of a Diesel engine can be detected, in which the exhaust gas is filtered and subsequently cooled throughout the entire operating range of the Diesel engine, and in certain operating ranges may be heated prior to cooling,
characterised in that the exhaust gases are heated during the cold-start and warming-up of the Diesel engine to burn hydrocarbons contained in the exhaust gas in order to reduce the degree to which visible hydrocarbon emissions can be detected.

2. A method according to claim 1,
characterised in that the exhaust gases are heated prior to being filtered.

3. Apparatus for carrying out the method according to claim 1 with a Diesel engine (1), the exhaust gases of which engine flow through an exhaust gas duct (2) in which a particle filtering device (4), an exhaust gas cooling device (5), and, optionally, an exhaust gas heating device (3) in front of the particle filtering device (4), are arranged sequentially in the direction of flow,
characterised in that the particle filtering device (4) is in the form of a monolithic ceramic filter.

4. Apparatus according to claim 3,
characterised in that the exhaust gas heating device (3) functions by means of electrical resistance heating.

5. Apparatus according to claim 3,
characterised in that the exhaust gas heating device (3) functions by means of flame heating.

6. Apparatus according to any one of claims 3 to 5,
characterised in that a device for reducing the reaction temperatures of soot, blue and white smoke is arranged in front of, or within, the filter (4).

7. Apparatus according to any one of claims 3 to 6,
characterised in that the exhaust gas cooling device (5) is in the form of a corrosion-resistant, preferably ceramic water/gas cooler.

8. Apparatus according to claim 7,
characterised in that the cooling circuit of the exhaust gas cooling device (5) is operatively linked to the cooling circuit of the Diesel engine (1).

9. Apparatus according to claim 7,
characterised in that the exhaust gas cooling device (5) can be directly impinged upon by sea water.

10. Apparatus according to any one of claims 3 to 9,
characterised in that a bypass line (6), which can be closed off, is provided for the exhaust gas cooling device (5).

## Revendications

1. Procédé pour diminuer la possibilité de repérage des gaz d'échappement d'un moteur diesel, dans lequel toute l'étendue de son domaine de fonctionnement, les gaz sont filtrés puis refroidis, avec réchauffement intermédiaire dans certains cas de fonctionnement, caractérisé en ce que le chauffage des gaz a lieu pendant le démarrage à froid et la montée en température, afin de produire la combustion des hydrocarbures contenus dans les gaz d'échappement de manière à réduire également le repérage de l'émission due aux hydrocarbures dans le domaine visible.

2. Procédé selon la revendication 1, caractérisé en ce que le réchauffement des gaz d'échappement à lieu avant leur filtration.

3. Dispositif pour la mise en oeuvre du procédé selon la revendication 1, comprenant un moteur diesel (1) dont les gaz d'échappement s'écoulent dans une canalisation (2) sur laquelle sont montés successivement dans le sens de l'écoulement un dispositif de filtration des particules (4), un dispositif de refroidissement des gaz (5) et éventuellement, en amont du dispositif (4) un dispositif de réchauffement des gaz (3), caractérisé en ce que le dispositif de filtration des particules (4) est un filtre céramique monolithique.

4. Dispositif selon la revendication 3, caractérisé en ce que le dispositif (3) de réchauffement des gaz utilise des résistances électriques.

5. Dispositif selon la revendication 3, caractérisée en ce que le dispositif (3) de réchauffement des gaz, est un dispositif à flamme.

6. Dispositif selon une des revendications 3 à 5, caractérisé en ce qu'un dispositif d'abaissement des températures de réaction des particules de noir de carbone, des fumées blanches et bleues, est monté en amont du filtre (4) ou dans ce filtre.

7. Dispositif selon une des revendications 3 à 6, caractérisé en ce que le dispositif de refroidissement (5) des gaz d'échappement, est constitué par un échangeur eau-gaz résistant à la corrosion, de préférence en céramique.

8. Dispositif selon la revendication 7, caractérisé en ce que le circuit de refroidissement de dispositif réfroidisseur des gaz (5) fonctionne en liaison avec le circuit de refroidissement du moteur diesel (1).

9. Dispositif selon la revendication 7, caractérisé en ce que le dispositif réfroidisseur des gaz (5) peut utiliser directement l'eau de mer comme source froide.

10. Dispositif selon une des revendications 3 à 9, caractérisé en ce qu'il est prévu une conduite obturable (6) contournant le dispositif réfroidisseur des gaz (5).
